# EUROPÄISCHE PATENTSCHRIFT

(11) **EP 0 628 687 B1**
(45) Veröffentlichungstag und Bekanntmachung des Hinweises auf die Patenterteilung: **26.03.1997**
(21) Anmeldenummer: 94106885.0
(22) Anmeldetag: 03.05.1994
(51) Int. Cl.: E05D 5/04

(54) **Beschlagteil für die wenigstens drehbare Lagerung eines Flügels, eines Fensters, einer Tür oder dergleichen**
Fitting for the at least pivoting bearing of a wing, a window, a door or the like
Ferrure pour le supportage au moins pivotants d'un battant, d'une fenêtre, d'une porte ou identique

(30) Priorität: 10.06.1993 DE 9308669 U
(43) Veröffentlichungstag der Anmeldung: 14.12.1994
(73) Patentinhaber: Gretsch-Unitas GmbH Baubeschläge, D-71254 Ditzingen (DE)
(72) Erfinder: Renz, Walter, D-71254 Ditzingen (DE); Sprenger, Otto, D-70825 Korntal-Münchingen (DE)
(74) Vertreter: Dreiss, Fuhlendorf & Steimle Patentanwälte

(56) Entgegenhaltungen:
- EP-A- 0 421 126
- EP-A- 0 421 904
- DE-A- 2 040 525
- DE-C- 867 503
- US-A- 2 507 759

## Beschreibung

Die Erfindung betrifft einen Drehkippbeschlag für die drehbare und kippbare Lagerung eines Flügels, eines Fensters, einer Tür oder dergleichen.

Solche Drehkippbeschläge sind für drehbare und kippbare Flügel von Fenstern und Türen an sich bereits bekannt (DE 20 40 525 A1). Insbesondere bei Dreh-Kipp-Flügeln weist das untere Lager bislang einen anderen Grundkörper auf als das obere Lager, weswegen das Befestigen der Lager am Rahmen unterschiedliche Werkzeuge und eine besondere Aufmerksamkeit des Fensterbauers erfordert. Dies gilt insbesondere auch unter dem Gesichtspunkt, daß Flügel sowohl rechts als auch links angeschlagen werden können. Zwar können gleiche Bohrschablonen verwendet werden, jedoch ist eine optimale Befestigung dieses Ecklagers am Rahmen nicht gewährleistet, bzw. an einem Rahmen aus Vollmaterial, z.B. aus Holz nicht möglich.

Es liegt die Aufgabe vor, einen Drehkippbeschlag der eingangs beschriebenen Art so auszubilden, daß das Bohren der Löcher für die Befestigung der Lager an den Rahmen, insbesondere dem festen Rahmen, mit geringerem Aufwand an Zeit und Aufmerksamkeit sowie Kosten möglich ist, und zwar unabhängig davon, ob das Beschlagteil einem oberen oder einem unteren Lager angehört. Dies soll dann zwangsläufig auch zu einer Verringerung der Herstellungskosten des Fensters oder der Tür führen, und zwar unabhängig davon, ob der Flügel links oder rechts angeschlagen ist.

Zur Lösung dieser Aufgabe wird erfindungsgemäß vorgeschlagen, den Drehkippbeschlag gemäß den Merkmalen des Anspruchs 1 oder des Anspruchs 2 auszubilden.

Durch die Anordnung aller Durchgangsbohrungen und sämtlicher Verankerungselemente in einer Reihe liegen die Zentren aller Bohrungen des betreffenden Rahmens, egal ob es sich um eine Bohrung für eine Befestigungsschraube oder ein Verankerungselement handelt, auf einer gemeinsamen Geraden, was zu einer sehr einfachen Bohrlehre führt oder beim Fehlen einer Bohrlehre das Anreißen sehr erleichtert. Es kommt noch hinzu, daß sich diesseits und jenseits der gedachten Querebene jeweils eine gleiche Anzahl von Bohrungen am betreffenden Rahmen befindet, so daß man sich allein aufgrund der Symmetrie der Bohrungen bzw. der entsprechenden Anrisse rasch davon überzeugen kann, daß das Bohrbild korrekt ist bzw. sein wird.

Bei Verwendung einer Bohrlehre ist diese gleichermaßen für das Bohren der Löcher des oberen und des unteren Lagers geeignet, wenn beide in der erfindungsgemäßen Weise ausgebildet sind. Auch insofern verringert sich der Material- und Zeitaufwand, und hieraus resultieren in der angestrebten Weise geringere Herstellungskosten beim Fertigen eines Fensters oder einer Tür mit solchen Drehkippbeschlägen. Dies gilt auch für einen Dreh-Kippflügel mit einem Dreh-Kipp-Ecklager, d.h. auch dessen Bohrbild kann identisch sein mit demjenigen des Drehlagers, was die Verwendung ein und derselben Bohrlehre ermöglicht.

Gemäß einer Weiterbildung der Erfindung ist an der Stelle der gedachten Querebene eine weitere Durchgangsbohrung oder ein weiteres Verankerungselement angeordnet, d.h. in diesem Falle ist dann eine ungerade Lochzahl zu bohren. Hinsichtlich der erwähnten Vorteile ändert sich dadurch aber nichts.

Eine weitere Ausgestaltung der Erfindung ergibt sich daraus, daß sich an der Vorderseite des plattenartigen Grundkörpers des Drehlagers im Abstand voneinander wenigstens zwei Lageraugen zur Aufnahme eines Lagerbolzens oder dergleichen befinden. Das dort beschriebene Lagerteil eignet sich besonders als oberes Lagerteil für einen Dreh-Kipp-Flügel.

Es kann durch drei Lageraugen weitergebildet sein, deren mittleres von den beiden äußeren jeweils gleichen Abstand aufweist, wobei sich zwischen den benachbarten Lageraugen jeweils zwei Durchgangsbohrungen befinden. Durch die Verwendung dreier Lageraugen ergibt sich eine etwas schwerere Ausführung, die - gleiche Materialien vorausgesetzt - höher belastbar ist als ein Lager mit lediglich zwei Lageraugen. Trotzdem ergibt sich ein relativ einfaches, zu der erwähnten gedachten Querebene des Lagers symmetrisches Bohrbild, wobei dann diese Querebene im vorliegenden Falle durch die Mitte des mittleren Lagerauges verläuft.

In sehr vorteilhafter Weise ist dieses Lager dadurch auch zu einer gedachten vertikalen Längsmittelebene symmetrisch, daß alle Lageraugen, Durchgangsbohrungen und Befestigungselemente in dieser gemeinsamen gedachten Längsmittelebene des Lagers angeordnet sind. Für dieses Lager gibt es somit kein oberes und unteres Ende, vielmehr wird es einfach an der Bohrungsgruppe des Rahmens so angebracht, wie man es gerade in der Hand hält. Auch dies trägt zur Verbilligung und Beschleunigung der Fenster- bzw. Türherstellung bei.

Auch das Bohrbild des Ecklagers ist nicht anders als dasjenige des zugehörigen oberen Lagers, welches beim Drehen des Flügels wirksam und bei gekipptem Flügel als Drehlager unwirksam ist.

Eine Weiterbildung des vorerwähnten Ecklagers ergibt sich daraus, daß alle Durchgangsbohrungen und Verankerungselemente des Ecklagers in der Verschwenkebene des Lagerzapfens angeordnet sind. Hinsichtlich des erforderlichen Bohrbilds ist eine Symmetrie zur gedachten Quermittelebene des Lagers vorhanden und ansonsten eine Symmetrie zu einer gedachten Längsmittelebene.

Der Vorteil der erfindungsgemäßen Ausgestaltung liegt vor allen Dingen darin, daß man in einer Serienfertigung die Rahmen, insbesondere die festen Rahmen, unabhängig davon bohren kann, ob später die betreffenden Lager einem Drehbeschlag oder einem Dreh-Kipp-Beschlag angehören und ob dieser Beschlag für einen rechts oder einen links angeschlagenen Flügel vorgesehen ist. Selbstverständlich müssen bei einem Dreh-Kipp-Beschlag auch noch die entsprechenden Bohrung für die öffnungsseitigen Lagerteile angebracht werden, welche das Kippen des Flügels um die untere horizontale Querachse ermöglichen. Die Bohrungen für die vertikale Achse sind aber in jedem Falle dieselben. Insoweit findet also bei einer Serienfertigung der festen Rahmen noch keine Differenzierung zwischen Rechtsanschlag und Linksanschlag sowie zwischen Drehflügel und Dreh-Kipp-Flügel statt.

Die Erfindung wird nachstehend anhand der Zeichnung näher erläutert. Die Zeichnung zeigt ein Ausführungsbeispiel der Erfindung. Hierbei stellen dar:
- Figur 1: eine Ansicht eines festen Rahmens vom Rauminneren her gesehen;
- Figur 2: eine Seitenansicht dieses Rahmens und des zugehörigen Flügels kurz vor der Montageendstellung; und
- Figur 3: nochmals der Rahmen der Figur 1, jedoch mit separat gezeichneten, festrahmenseitigen Lagern.

An dem festen Rahmen 1 eines Fensters oder einer Tür ist ein Flügel 2 um eine vertikale Achse 3 drehbar gelagert, und er kann außerdem um eine horizontale untere Drehachse 4 im Sinne des Pfeils 5 gekippt werden. Für die drehbare Lagerung des Flügels 2 benötigt man festrahmenseits ein oberes Drehlager 6 und ein unteres Ecklager 7. Man benötigt darüber hinaus ein dem linken unteren Rahmenecken zugeordnetes, nicht dargestelltes, als solches aber bekanntes zweites unteres Kipplager. Außerdem ist selbstverständlich noch eine Ausstelleinrichtung beispielsweise in Form einer Ausstellschere notwendig, welche den Flügel in der gekippten Stellung festhält, die etwa der Stellung der Figur 2 entspricht. Falls der Flügel nur drehbar sein soll, so kann das untere Ecklager genau gleich ausgebildet sein wie das obere Drehlager. Im übrigen besteht das obere Drehlager aus einem festrahmenseitigen oberen Beschlagteil und einem zugehörigen flügelseitigen Beschlagteil. Entsprechendes gilt auch für das untere Ecklager 7. Weil es im Zusammenhang mit der erfindungsgemäßen Ausbildung der Lager hierauf aber nicht ankommt und diese flügelseitigen Beschlagteile von bekannter Bauart sein können, sind sie hier weder dargestellt noch erläutert.

Die Lager 6 und 7 besitzen beim Ausführungsbeispiel jeweils einen plattenartigen Grundkörper 8, zwei zapfenartige Verankerungselemente 9 und 10 sowie eine Anzahl von Durchgangsbohrungen für Befestigungsschrauben 11, welche in das Material des drehachsseitigen vertikalen Festrahmenholms 12 eingeschraubt werden. Beim Ausführungsbeispiel sind zwei Verankerungselemente 9 und 10 und vier Durchgangsbohrungen 13 je Lager vorgesehen. Sie sind symmetrisch zu einer Querebene 14 des jeweiligen Lagers angeordnet und liegen in einer Linie, d.h. ihre Mitten befinden sich auf einer gemeinsamen, in Gebrauchslage vertikalen Geraden.

Aus Figur 3 ersieht man, daß sich die zapfenartigen Verankerungselemente 9 an der Rückseite des plattenartigen Grundkörpers 8 befinden. An der Vorderseite des plattenartigen Grundkörpers 8 sind beim Drehlager 6 Lageraugen zur Aufnahme eines Lagerbolzens oder dergleichen vorgesehen. In bevorzugter Weise ist dieses Drehlager 6 mit drei Lageraugen 15 bis 17 ausgestattet. Das mittlere Lagerauge 16 ist beim Ausführungsbeispiel genau zwischen dem oberen Lagerauge 15 und dem unteren Lagerauge 17 angebracht. Die in Figur 3 am Drehlager 6 nicht eingezeichnete Querebene 14 des letzteren verläuft demnach genau durch die Mitte des mittleren Lagerauges 16. Außerdem ist das obere Lagerauge 15 dem oberen zapfenartigen Verankerungselement 9 zugeordnet, wobei sich beide selbstverständlich nach entgegengesetzten Richtungen erstrecken. Entsprechend ist das untere Lagerauge 17 etwa dem unteren Verankerungselement 10 zugeordnet. Mit anderen Worten befinden sich diesseits und jenseits der gedachten Querebene 14 beim Ausführungsbeispiel jeweils zwei Durchgangsbohrungen 13 sowie ein Lagerauge und ein zapfenartiges Verankerungselement 9 bzw. 10 in spiegelsymmetrischer Anordnung. Damit ist dann auch das zugehörige Bohrbild 18 symmetrisch zur Querlinie 19, und alle Bohrungen liegen unabhängig von ihrem Durchmesser auf einer gemeinsamen Längslinie 20. Dies gilt sowohl für das obere als das untere festrahmenseitige Lager, wie Figur 3 der Zeichnung zeigt. In besonders vorteilhafter Weise sind die beiden Bohrbilder 18 und 21 auch noch symmetrisch zu einer gedachten Quermittelebene 20 durch den drehachsseitigen Vertikalholm 12 angeordnet. Somit kann dieser feste Rahmen 1 zunächst einmal in der aus Figur 3 ersichtlichen Weise gebohrt werden, unabhängig davon, ob der Flügel 2 ein rechts angeschlagener oder ein links angeschlagener Flügel ist und unabhängig auch davon ob der Flügel nur drehbar oder auch dreh- und kippbar gelagert sein soll. Der Flügel der Figur 3 ist ein rechts angeschlagener Flügel. Im Falle eines links angeschlagenen Flügels dreht man den festen Rahmen 1 um 180°, wodurch sich dann die Bohrungen der Bohrbilder 18 und 21 links befinden.

Aus dem Vorstehenden ist deutlich geworden, daß sich auch im Bereich der gedachten Querebene 14 des Lagers 6 oder 7 noch ein weiteres Verankerungselement oder eine weitere Durchgangsbohrung 13 befinden kann. Hierdurch ist die Symmetrie zur Querebene 14 nach wie vor gegeben. Wenn das Lager 6 bzw. 7 eine festrahmenseitige Lagerhälfte mit drei Lageraugen ist, so kann man sinnvollerweise an der Rückseite des plattenartigen Grundkörpers 8 im mittleren Bereich allenfalls ein drittes zapfenartiges Verankerungselement, nicht jedoch eine Durchgangsbohrung vorsehen. Anders verhält es sich beim Ecklager 7 in Figur 3.

Letzteres ist für einen Dreh-Kipp-Flügels eines Fensters oder einer Tür vorgesehen. Es besitzt, wie Figur 3 der Zeichnung zeigt, keine Lageraugen sondern dafür an einem in Gebrauchslage unteren Ende einen Lagerbock 23 mit einem schwenkbar daran gelagerten Lagerzapfen 24. Dem Prinzip nach ist dieses Ecklager 7 bekannt, weswegen es nicht näher erläutert wird. Die Besonderheit liegt jedoch darin, daß seine zapfenartigen Verankerungselemente und seine Durchgangsbohrungen 13 symmetrisch zur Querebene 14 des Lagers angeordnet sind. In ganz besonders vorteilhafter Weise sind die Verankerungselemente und die Durchgangsbohrungen des Ecklagers 7 so angebracht, daß das Bohrbild 21 mit dem Bohrbild 18 des Drehlagers 6 identisch ist.

Man kann die Bohrungen für das Drehlager 6 und das Ecklager 7 so anbringen, daß sie nach oben bzw. nach unten nicht über den Flügel 2 vorstehen. Fenster dieser Art lassen sich infolgedessen annähernd lückenlos übereinander anordnen, was oftmals aus Platzgründen oder aus Design-Gesichtspunkten von Interesse ist.

## Patentansprüche

1. Drehkippbeschlag mit einem Drehlager (6) und einem Ecklager (7) für die drehbare und kippbare Lagerung eines Dreh-Kipp-Flügels (2) eines Fensters, einer Tür oder dergleichen mit an einem vorzugsweise plattenartigen Grundkörper (8) angebrachten Durchgangsbohrungen (13) für die Befestigungsschrauben (11) und mit an der Rückseite des Grundkörpers (8) angeordneten zapfenartigen Verankerungselementen (9, 10), wobei die Durchgangsbohrungen (13) und die Verankerungselemente (9, 10) in einer Linie (20) angeordnet sind und sich diesseits und jenseits einer gedachten Querebene (14) des Lagers eine gleiche Anzahl von Durchgangsbohrungen (13) und Verankerungselementen (9, 10) befindet und die Grundkörper (8) der beiden Lager (6 und 7) gleich ausgebildet sind.

2. Drehkippbeschlag mit einem Drehlager (6) und einem Ecklager (7) für die drehbare und kippbare Lagerung eines Dreh-Kipp-Flügels (2) eines Fensters, einer Tür oder dergleichen mit an einem vorzugsweise plattenartigen Grundkörper (8) des Ecklagers (7) angebrachten Durchgangsbohrungen (13) für die Befestigungsschrauben (11) und mit an der Rückseite des Grundkörpers (8) des Ecklagers (7) angeordneten zapfenartigen Verankerungselementen (9, 10) wobei die Durchgangsbohrungen (13) und die Verankerungselemente (9, 10) in einer Linie (20) angeordnet sind und sich diesseits und jenseits einer gedachten Querebene (14) des Lagers eine gleiche Anzahl von Durchgangsbohrungen (13) und Verankerungselementen (9, 10) befindet und sich an der Vorderseite des plattenartigen Grundkörpers (8) des Ecklagers (7), insbesondere an dessen in Gebrauchslage unterem Ende, ein Lagerbock (23) mit einem schwenkbar daran gelagerten Lagerzapfen (24) befindet, der in einer senkrecht zur Grundkörperebene bzw. Festrahmenebene verlaufenden Ebene verschwenkbar ist.

3. Drehkippbeschlag nach Anspruch 1 oder 2, dadurch gekennzeichnet, daß an der Stelle der gedachten Querebene (14) des Lagers eine weitere Durchgangsbohrung (13) oder ein weiteres Verankerungselement angeordnet ist.

4. Drehkippbeschlag nach einem der vorhergehenden Ansprüche, dadurch gekennzeichnet, daß sich an der Vorderseite des plattenartigen Grundkörpers (8) des Drehlagers (6) im Abstand voneinander wenigstens zwei Lageraugen (15, 17) zur Aufnahme eines Lagerbolzens oder dergleichen befinden.

5. Drehkippbeschlag nach Anspruch 4, gekennzeichnet durch drei Lageraugen (15, 16, 17), deren mittleres (16) von den beiden äußeren (15, 17) jeweils gleichen Abstand aufweist, wobei sich zwischen den benachbarten Lageraugen (15, 16; 16, 17) jeweils zwei Durchgangsbohrungen (13) befinden.

6. Drehkippbeschlag nach Anspruch 4 oder 5, dadurch gekennzeichnet, daß sich im Bereich jedes äußeren Lagerauges (15, 17) je ein Verankerungselement (9, 10) befindet.

7. Drehkippbeschlag nach wenigstens einem der Ansprüche 4 bis 6, dadurch gekennzeichnet, daß alle Lageraugen (15, 16 17) Durchgangsbohrungen (13) und Befestigungselemente (9, 10) in einer gemeinsamen gedachten Längsmittelebene des Drehlagers (6) angeordnet sind.

8. Drehkippbeschlag nach Anspruch 2, dadurch gekennzeichnet, daß alle Durchgangsbohrungen (13) und Verankerungselemente (9, 10) des Ecklagers (7) in der Verschwenkebene des Lagerzapfens (24) angeordnet sind.

## Claims

1. A pivoting and tilting fitting with a pivot bearing (6) and a corner bearing (7) for the pivotable and tiltable seating of a pivoting and tilting wing (2) of a window, door or the like, with through-bores (13), which are disposed on a preferably plate- shaped base body (8), for the fastening screws (11), and with pin- shaped anchoring elements (9, 10) disposed on the back of the base body (8), wherein the through-bores (13) and the anchoring elements (9, 10) are arranged in a line (20), and wherein the same number of through-bores (13) and anchoring elements (9, 10) are located on both sides of an imagined transverse plane (14) of the bearing, and wherein the base bodies (8) of the two bearings (6 and 7) are embodied to be the same.

2. A pivoting and tilting fitting with a pivot bearing (6) and a corner bearing (7) for the pivotable and tiltable seating of a pivoting and tilting wing (2) of a window, door or the like, with through-bores (13), which are disposed on a preferably plate- shaped base body (8) of the corner bearing (7), for the fastening screws (11), and with pin-shaped anchoring elements (9, 10) disposed on the back of the base body (8) of the corner bearing (7), wherein the through-bores (13) and the anchoring elements (9, 10) are arranged in a line (20), and wherein the same number of through-bores (13) and anchoring elements (9, 10) are located on both sides of an imagined transverse plane (14) of the bearing, and wherein a bearing bracket (23) with a bearing pin (24) pivotably seated thereon, which is pivotable in a plane extending perpendicularly with the base body plane or fixed frame, is located on the front of the plate-shaped base body (8) of the corner bearing (7), in particular in its position of use.

3. The pivoting and tilting fitting in accordance with claim 1 or 2, characterized in that a further through-bore (13) or a further anchoring element is disposed at the location of the imagined transverse plane (14) of the bearing.

4. The pivoting and tilting fitting in accordance with one of the preceding claims, characterized in that at least two bearing lugs (15, 17) for receiving a bearing bolt or the like are located at a distance from each other on the front of the plate- shaped base body (8) of the pivot bearing (6).

5. The pivoting and tilting fitting in accordance with claim 4, characterized by three bearing lugs (15, 16, 17), the center one (16) of which is respectively at the same distance from the two outer ones (15, 17), wherein respectively two through- bores (13) are located between neighbouring bearing lugs (15, 16; 16, 17).

6. The pivoting and tilting fitting in accordance with claim 4 or 5, characterized in that respectively one anchoring element (9, 10) is located in the area of each outer bearing lug (15, 17).

7. The pivoting and tilting fitting in accordance with at least one of claims 4 to 6, characterized in that all bearing lugs (15, 16, 17), through-bores (13) and fastening elements (9, 10) are arranged in a common imagined longitudinal center plane of the pivot bearing (6).

8. The pivoting and tilting fitting in accordance with claim 2, characterized in that all through-bores (13) and anchoring elements (9, 10) of the corner bearing (7) are disposed in the pivot plane of the bearing pin (24).

## Revendications

1. Ferrure pivotante et basculante comportant un support pivotant (6) et un support angulaire (7) pour le logement pivotant et basculant d'un battant (2) pivotant et basculant, d'une fenêtre, d'une porte ou similaire, comportant des trous de passage (13) placés sur un corps de base (8) de préférence analogue à un panneau, du support angulaire (7) et destinés à des vis de fixation (11) et comportant des éléments d'ancrage (9, 10) analogues à un tourillon et disposés sur le côté arrière du corps de base (8), les trous de passage (13) et les éléments d'ancrage (9, 10) étant disposés sur une ligne (20), un nombre identique de trous de passage (13) et d'éléments d'ancrage (9, 10) se trouvant de ce côté et de l'autre côté d'un plan transversal (14) supposé du support et les corps de base (8) du support angulaire (7) étant réalisés de manière identique.

2. Ferrure pivotante et basculante comportant un support pivotant (6) et un support angulaire (7) pour le logement pivotant et basculant d'un battant (2) pivotant et basculant, d'une fenêtre, d'une porte ou similaire, comportant des trous de passage (13) placés sur un corps de base (8) de préférence analogue à un panneau et destinés à des vis de fixation (11) et comportant des éléments d'ancrage (9, 10) analogues à un tourillon et disposés sur le côté arrière du corps de base (8), les trous de passage (13) et les éléments d'ancrage (9, 10) étant disposés sur une ligne (20), un nombre identique de trous de passage (13) et d'éléments d'ancrage (9, 10) se trouvant de ce côté et de l'autre côté d'un plan transversal (14) supposé du support se trouve sur le devant du corps de base (8) analogue à un panneau du support angulaire (7), en particulier à son extrémité inférieure en position d'utilisation, un support (23) avec un tourillon (24) monté sur ce dernier de manière à pouvoir pivoter, lequel peut pivoter dans un plan vertical par rapport au plan du corps de base et au plan du cadre fixe.

3. Ferrure pivotante et basculante selon la revendication 1 ou la revendication 2, caractérisée en ce qu'un autre trou de passage (13) ou un autre élément d'ancrage est disposé à l'endroit du plan transversal supposé (14) du support.

4. Ferrure pivotante et basculante selon l'une quelconque des revendications précédentes, caractérisée en ce que deux bossages de support (15, 17) au moins, à distance l'un de l'autre se trouvent sur le devant du corps de base (8) - analogue à un panneau - du support pivotant (6) pour loger un boulon de support ou similaire.

5. Ferrure pivotante et basculante selon la revendication 4, caractérisée par trois bossages de support (15, 16, 17) dont le bossage central (16) présente respectivement la même distance par rapport aux deux bossages extérieurs (15, 17), deux trous de passage (13) se trouvant respectivement entre les bossages de support adjacents (15, 16 ; 16, 17).

6. Ferrure pivotante et basculante selon la revendication 4 ou la revendication 5, caractérisée en ce que dans la zone de chaque bossage extérieur (15, 17) du support se trouve respectivement un élément d'ancrage (9, 10).

7. Ferrure pivotante et basculante selon l'une quelconque des revendications 4 à 6, caractérisée en ce que tous les bossages de support (15, 16, 17), trous de passage (13) et éléments de fixation (9, 10) sont disposés dans un plan médian longitudinal commun supposé du support pivotant (6).

8. Ferrure pivotante et basculante selon la revendication 2, caractérisée en ce que tous les trous de passage (13) et éléments d'ancrage (9, 10) du support angulaire (7) sont disposés dans le plan de pivotement du tourillon (24).
